# EUROPÄISCHE PATENTSCHRIFT

(11) **EP 2 789 960 B1**
(45) Veröffentlichungstag und Bekanntmachung des Hinweises auf die Patenterteilung: **19.12.2018**
(21) Anmeldenummer: 13163565.8
(22) Anmeldetag: 12.04.2013
(51) Int. Cl.: F27D 1/16, F27D 21/00

(54) **Verfahren zur Bestimmung des Zustandes einer feuerfesten Auskleidung eines metallurgischen Schmelzgefässes**
Method for determining the condition of a fire-resistant lining of a metallurgical melting vessel
Procédé destiné à déterminer l'état d'un revêtement réfractaire d'une cuve de fusion métallurgique

(43) Veröffentlichungstag der Anmeldung: 15.10.2014
(73) Patentinhaber: Refractory Intellectual Property GmbH & Co. KG, 1100 Wien (AT)
(72) Erfinder: Lammer, Gregor, 1030 Wien (AT); Jandl, Christoph, 4020 Linz (AT); Zettl, Karl-Michael, 1100 Wien (AT)
(74) Vertreter: Luchs, Willi

(56) Entgegenhaltungen:
- EP-A2- 0 632 291
- EP-A2- 1 310 573

## Beschreibung

Die Erfindung betrifft ein Verfahren zur Bestimmung des Zustandes einer feuerfesten Auskleidung eines metallurgischen Gefässes, vorzugsweise eines Schmelzgefässes, nach dem Oberbegriff des Anspruches 1.
Es existieren Berechnungsmethoden für die Auslegung der feuerfesten Auskleidung insbesondere von metallurgischen Schmelzgefässen, bei denen ermittelte Daten bzw. Erfahrungswerte in mathematische Modelle überführt werden. Da mit diesen mathematischen Modellen die effektiven Verschleissmechanismen bei den Einsätzen der metallurgischen Gefässen nicht hinreichend genau erfasst bzw. berücksichtigt werden können, sind die Möglichkeiten für ein rechnerisches Bestimmen der Feuerfestzustellungen sowie der Pflegearbeiten der Auskleidung sehr beschränkt, d.h. dass die Entscheidungen über die Einsatzdauer der Feuerfestauskleidung eines Gefässes, zum Beispiel eines Konverters, nach wie vor manuell getroffen werden müssen.

In der Druckschrift EP-A-0 632 291 ist ein Verfahren zur Verschleissmessung in der Auskleidung eines Behälters geoffenbart, bei welchem mittels einer Messvorrichtung Fixierungspunkte aussen auf der Rückseite des Behälters und anschliessend die Winkeldifferenzen zum Messen der Neigung des Behälters von der Vorderseite des Behälters aus bei der Öffnung festgelegt werden. Es ist ausserdem eine Modelling-Messung der inneren Oberfläche des Behälters vorgesehen, einmal bei ungebrauchter Pfanne und anschliessend bei verschlissener Pfanne. Damit kann dieses Innenfutter entsprechend verglichen werden.

Bei einem Verfahren gemäss der Druckschrift WO-A-03/081157 zum Messen der Reststärke der feuerfesten Auskleidung im Wand-und/oder Bodenbereich eines metallurgischen Gefässes, z. B. eines Lichtbogenofens, werden die ermittelten Messdaten für das nachfolgende Sanieren der festgestellten Verschleissbereiche verwendet. Die Messeinheit wird dabei an einem zum Sanieren der Auskleidung dienenden Manipulator in eine Messposition über oder innerhalb des metallurgischen Gefässes gebracht und es wird dann die Reststärke der Auskleidung in deren Wand- und/oder Bodenbereich gemessen. Aus einem Vergleich mit einem am Anfang der Ofenreise gemessenen Istprofil der Auskleidung wird deren Verschleiss ermittelt, aus denen dann die feuerfeste Auskleidung saniert werden kann. Mit diesem Verfahren ist aber auch keine umfassende Ermittlung der Gefässauskleidung möglich.

Gemäss der Druckschrift WO-A-2007/107242 ist ein Verfahren zur Bestimmung der Wandstärke oder des Verschleisses der Auskleidung eines metallurgischen Schmelzgefässes mit einem Scannersystem zur berührungslosen Erfassung der Auskleidungsfläche mit Ermittlung der Position und Orientierung des Scannersystems und Zuordnung zu der Position des Schmelzgefässes durch die Erfassung von raumfesten Referenzpunkten geoffenbart. Es wird dabei ein lotrechtes Bezugssystem verwendet und die Neigungen von zwei Achsen bezüglich einer waagrechten Ebene werden mittels Neigungssensoren gemessen. Die Messdaten des Scanners können in ein lotrechtes Koordinatensystem transformiert und es ist damit ein automatisiertes Messen des jeweiligen Istzustandes der Auskleidung des Schmelzgefässes möglich.

Ausgehend von diesen bekannten Berechnungsmethoden bzw. Messverfahren liegt der vorliegenden Erfindung die Aufgabe zugrunde, ein Verfahren zu schaffen, mittels welchem die Haltbarkeit der feuerfesten Auskleidung eines metallurgischen Gefässes und der Prozess an sich optimiert werden kann und manuelle Entscheidungen dafür reduziert bzw. praktisch eliminiert werden.

Erfindungsgemäss ist diese Aufgabe nach den Merkmalen des Anspruchs 1 gelöst.

Das Verfahren nach der Erfindung sieht vor, dass Daten eines jeweiligen Gefässes umfassend gesammelt und in einer Datenstruktur gespeichert werden, und aus all den gemessenen und ermittelten Daten bzw. Parametern ein Rechenmodell erstellt wird, mittels dem diese Daten bzw. Parameter durch Berechnungen und daraus folgenden Analysen ausgewertet werden.

Mit diesem erfindungsgemässen Verfahren können bei einem metallurgischen Gefäss nicht nur Messungen für die Feststellung des Istzustandes des Gefässes nach dessen Gebrauch ermittelt werden, sondern es können zusammenhängende bzw. ganzheitliche Ermittlungen und daraus Analysen erfolgen, aus denen Optimierungen sowohl in Bezug auf die Gefässauskleidung als auch auf den gesamten Prozessablauf der in das Gefäss eingefüllten und darin behandelten Schmelze erzielt werden.

Weitere vorteilhafte Einzelheiten dieses Verfahrens im Rahmen der Erfindung sind in den abhängigen Ansprüchen definiert.

Ausführungsbeispiele sowie weitere Vorteile der Erfindung sind nachfolgend anhand einer Zeichnung näher erläutert. Es zeigt:
- Fig. 1: einen schematischen Längsschnitt eines in Sektoren unterteilten metallurgischen Gefässes.

Das Verfahren bezieht sich insbesondere auf metallurgische Gefässe, wie ein solches Gefäss 10 als Ausführungsbeispiel in Fig. 1 geschnitten dargestellt ist. Bei dem Gefäss 10 handelt es sich vorliegend um einen an sich bekannten Konverter bei der Stahlerzeugung. Das Gefäss 10 besteht im Wesentlichen aus einem Metallgehäuse 15, einer feuerfesten Auskleidung 12 und Gasspülsteinen 17, 18, welche mit einer nicht näher gezeigten Gasversorgung koppelbar sind.

Die im Betrieb in dieses Gefäss 10 eingefüllte Metallschmelze wird beispielsweise durch ein Blasverfahren metallurgisch behandelt, was nicht näher erläutert ist. Üblicherweise sind in einem Stahlwerk gleichzeitig mehrere solcher Konverter im Einsatz und es sind für jeden dieser Konverter die Daten zu erfassen.

Das Verfahren kann selbstverständlich für verschiedene metallurgische Gefässe angewendet werden, wie zum Beispiel für Elektroofen, Hochofen, Stahlpfannen, Gefässe im Bereich von Nichteisenmetallen, wie Aluminium-Schmelzofen, Kupfer-Anodenofen oder dergleichen.

Das Verfahren zeichnet sich noch dadurch aus, dass es gleichsam für verschiedene Behälter angewendet werden kann. So können beispielsweise die feuerfesten Auskleidungen aller im Betrieb stehenden Konverter und Pfannen bestimmt werden, bei denen die gleiche Schmelze zuerst in einem Konverter behandelt und nachfolgend in Stahlpfannen umgegossen werden.

Es werden als Erstes die in Gruppen unterteilten Daten eines jeweiligen Gefässes 10 umfassend gesammelt und in einer Datenstruktur gespeichert.

Um den Verschleiss als eine Gruppe der innerhalb des Metallgehäuses 15 eingebetteten Gefässauskleidung 12 zu messen, erfolgt dies vorerst bei der in der Regel mit unterschiedlichen Steinen 14, 16 bzw. Wandstärken versehenen neuen Feuerfestzustellung. Dies kann eben durch Messen oder durch das Bekanntsein der vorgegebenen Abmessungen der Steine 14, 16 erfolgen. Zudem werden die Materialien und Materialeigenschaften der verwendeten Steine 14, 16 und der allfällig verwendeten Einspritzmaterialien erfasst.

Bei der weiteren als Produktionsdaten bezeichneten Gruppe erfolgt eine Aufzeichnung während der Einsatzdauer des jeweiligen Gefässes 10, wie Schmelzmenge, Temperatur, Zusammensetzung der Schmelze bzw. der Schlacke und deren Dicke, Abstichzeiten, Temperaturverlauf, Behandlungszeit und/oder metallurgische Parameter; wie besondere Zusätze in der Schmelze. Je nach Art des Gefässes werden nur ein Teil oder alle genannten Produktionsdaten aufgezeichnet.

Des weiteren erfolgt dann eine Messung der Wandstärken der Auskleidung 12 nach dem Einsatz eines Gefässes 10 zumindest bei den Stellen mit dem grössten Verschleiss, beispielsweise bei den Kontaktstellen der Schlacke bei gefülltem Gefäss, aber vorzugsweise der gesamten Auskleidung 12. Es genügt dabei, wenn die Messung der Wandstärken der Auskleidung 12 nach einer Anzahl von Abstichen durchgeführt wird.

Es können dann noch weitere Prozessparameter, wie Einfüll- bzw. Abstichart der Metallschmelze in bzw. aus dem Schmelzgefäss ermittelt werden.

Erfindungsgemäss wird aus zumindest einem Teil der gemessenen und ermittelten Daten bzw. Parametern ein Rechenmodell erstellt, mittels dem diese Daten bzw. Parameter durch Berechnungen und daraus folgenden Analysen ausgewertet werden.

Durch dieses erfindungsgemässe erstellte Rechenmodell können die maximale Einsatzdauer, die Wandstärken, die Materialien und/oder die Pflegedaten der feuerfesten Auskleidung 12 oder umgekehrt die Prozessabläufe bei der Behandlung der Schmelze optimiert werden. Dabei kann aus diesen Analysen mitunter über die weitere Verwendung ohne oder mit Reparaturen der Auskleidung entschieden werden. Es bedarf nicht mehr oder nur beschränkt einer manuellen erfahrungsmässigen Auslegung der Einsatzdauer der Auskleidung 12 und der andern festzulegenden Grössen, wie Wandstärken, Materialauswahl etc..

Zweckmässigerweise wird das metallurgische Gefäss 10, wie zum Beispiel ein Konverter, in verschiedene Sektionen 1 bis 10 unterteilt, wobei dem oberen Gefässteil die Sektionen 1, 2, 8, dem seitlichen Gefässteil die Sektionen 3, 7, 9 und dem Gefässboden die Sektionen 4, 5, 6 zugeordnet sind.

Mit dem Rechenmodell werden die Sektionen 1 bis 10 einzeln bzw. unabhängig voneinander ausgewertet. Dies hat den Vorteil, dass die unterschiedlichen Belastungen der Auskleidung im Gefässboden, den Seitenwandungen bzw. bei dem oberen Gefässteil entsprechend berücksichtigt werden können.

Vor oder während dem Erstellen des Rechenmodells werden die Daten nach der Erfassung hinsichtlich ihrer Plausibilität geprüft und bei Vorliegen eines Fehlens oder Ausreissens eines oder mehrere Werte werden diese jeweils korrigiert oder gelöscht. Nach dem vorzugsweise einzelnen Prüfen der Daten werden diese zu einem zusammengefügten gültigen Datensatz gespeichert.

Vorteilhaft werden eine reduzierte Anzahl aus den gemessenen bzw. ermittelten Daten bzw. Parametern für die wiederkehrenden Berechnungen bzw. Analysen ausgewählt, wobei dies in Abhängigkeit von Erfahrungswerten oder durch Rechenmethoden erfolgt. Diese Auswahl der gemessenen bzw. ermittelten Daten bzw. Parametern für die wiederkehrenden Berechnungen bzw. Analysen erfolgt mittels Algorithmen, beispielsweise einer Random Feature Selection.

Die übrigen ermittelten, aber nicht weiter verwerteten Daten, werden zu statistischen Zwecken oder für eine spätere Aufzeichnung für das Rekonstruieren von Produktionsfehlern oder ähnlichem verwendet.

Aus den Messungen der Wandstärken der Auskleidung 12 nach einer Anzahl von Abstichen mittels einer Analyse, zum Beispiel einer Regressionsanalyse, wird als weiterer Vorteil der Erfindung das Rechenmodell adaptiert, durch welches der Verschleiss unter Berücksichtigung der gesammelten und strukturierten Daten berechnet oder simuliert werden kann. Dieses adaptierte Rechenmodell eignet sich speziell auch zur Verwendung von Testzwecken, um daraus Prozessabläufe auszutesten bzw. zu simulieren und gezielte Veränderungen vorzunehmen.

Die Erfindung ist mit dem oben erläuterten Ausführungsbeispiel ausreichend dargetan. Selbstverständlich könnte sie noch durch andere Varianten realisiert sein.

So ist bei dem Gefäss 10 in an sich bekannter Weise seitlich noch mindestens eine nicht näher gezeigte Auslassöffnung vorgesehen, bei welcher üblicherweise ein spezieller Abstich mit mehreren aneinandergereihten Feuerfesthülsen verwendet wird. Selbstverständlich wird auch der Zustand dieses Abstiches gemessen bzw. ermittelt und in das erfindungsgemässe Rechenmodell mit einbezogen.

## Patentansprüche

1. Verfahren zur Bestimmung des Zustandes der feuerfesten Auskleidung eines die Metallschmelze enthaltenden Gefässes, bei dem Daten dieser feuerfesten Auskleidung (12), wie Materialien, Wanddicke, Einbauart und weitere erfasst bzw. gemessen und ausgewertet werden, **dadurch gekennzeichnet, dass**
die nachfolgenden gemessenen bzw. ermittelten Daten eines jeweiligen Gefässes (10) umfassend gesammelt und in einer Datenstruktur gespeichert werden, nämlich
die anfängliche Feuerfestzustellung der inneren Gefässauskleidung (12), wie Materialien, Materialeigenschaften, Wandstärken von Steinen und/oder Einspritzmaterialien als Pflegedaten;
Produktionsdaten während dem Einsatz, wie Schmelzmenge, Temperatur, Zusammensetzung der Schmelze bzw. der Schlacke und deren Dicke, Abstichzeiten, Temperaturverläufe, Behandlungszeiten und/oder metallurgische Parameter;
Wandstärken der Auskleidung nach dem Einsatz eines Gefässes (10) zumindest bei Stellen mit dem grössten Abnützungsgrad;
weitere Prozessparameter, wie Einfüll- bzw. Abstichart der Metallschmelze in bzw. aus dem Gefäss (10);
dass aus zumindest einem Teil der gemessenen bzw. ermittelten Daten bzw. Parametern der Pflegedaten, der Produktionsdaten, der Wandstärken sowie der Prozessparameter ein Rechenmodell erstellt wird, mittels dem diese Daten bzw. Parameter durch Berechnungen und daraus folgenden Analysen ausgewertet werden.

2. Verfahren nach Anspruch 1, **dadurch gekennzeichnet, dass** die Daten nach der Erfassung hinsichtlich ihrer Plausibilität geprüft und bei Vorliegen eines Fehlens, Ausreissens eines oder mehrere Werte diese jeweils korrigiert oder gelöscht werden.

3. Verfahren nach Anspruch 1 oder 2, **dadurch gekennzeichnet, dass** die Daten nach dem vorzugsweise einzelnen Prüfen zu einem zusammengefügten gültigen Datensatz gespeichert werden.

4. Verfahren nach einem der vorhergehenden Ansprüche 1 bis 3, **dadurch gekennzeichnet, dass** eine reduzierte Anzahl aus den gemessenen bzw. ermittelten Daten bzw. Parametern für die wiederkehrenden Berechnungen bzw. Analysen ausgewählt werden, wobei dies in Abhängigkeit von Erfahrungswerten oder durch Rechenmethoden erfolgt.

5. Verfahren nach Anspruch 4, **dadurch gekennzeichnet, dass** diese Auswahl der gemessenen bzw. ermittelten Daten bzw. Parametern für die wiederkehrenden Berechnungen bzw. Analysen mittels Algorithmen, beispielsweise einer Random Feature Selection, erfolgt.

6. Verfahren nach Anspruch 4 oder 5, **dadurch gekennzeichnet, dass** die übrigen nicht weiter verwerteten Daten zu statistischen Zwecken oder für eine spätere Aufzeichnung von Daten verwendet wird.

7. Verfahren nach einem der vorhergehenden Ansprüche 1 bis 6, **dadurch gekennzeichnet, dass** die Messung der Wandstärken der Auskleidung (12) nach einer Anzahl von Abstichen erfolgt, wobei aus diesen Messungen zum einen über die weitere Verwendung ohne oder mit Reparaturen des Gefässes durch dieses Rechenmodell entschieden wird.

8. Verfahren nach einem der vorhergehenden Ansprüche 1 bis 7, **dadurch gekennzeichnet, dass** aus den Messungen der Wandstärken der Auskleidung (12) nach einer Anzahl von Abstichen mittels einer Analyse, zum Beispiel einer Regressionsanalyse, das Rechenmodell adaptiert wird, durch welches der Verschleiss unter Berücksichtigung der gesammelten und strukturierten Daten berechnet werden kann.

9. Verfahren nach Anspruch 8, **dadurch gekennzeichnet, dass** das Modell für dieses neuronale Netz zu Testzwecken verwendet wird, um daraus Prozessabläufe auszutesten bzw. zu simulieren, um daraus gezielte Veränderungen im realen Betrieb vorzunehmen.

10. Verfahren nach einem der vorhergehenden Ansprüche 1 bis 9, **dadurch gekennzeichnet, dass** das metallurgische Gefäss (10), wie zum Beispiel ein Konverter, in verschiedene Sektionen (1 bis 10) aufgeteilt wird und zu diesen Sektionen unabhängig voneinander Auswertungen aus all den gemessenen und ermittelten Daten bzw. Parametern durch dieses Rechenmodell erfolgen.

11. Verfahren nach Anspruch 10, **dadurch gekennzeichnet, dass** die Sektionen (1 bis 10) zum einen über den Umfang des Gefässes (10) und zum andern in seiner Höhe verteilt ausgewählt sind.

## Claims

1. A method for determining the state of the refractory lining of a vessel containing the molten metal, wherein data of this refractory lining (12), such as materials, wall thickness, type of installation and others are detected or measured and evaluated, **characterised in that**
the following measured or established data of each vessel (10) are all collected and stored in a data structure, namely
the initial refractory construction of the inner vessel lining (12), such as materials, material properties, wall thicknesses of blocks and/or injected materials as maintenance data;
production data during use, such as amount of molten mass, temperature, composition of the molten mass or the slag and its thickness, tapping times, temperature profiles, treatment times and/or metallurgical parameters;
wall thicknesses of the lining after using a vessel (10), at least at points with the greatest degree of wear;
additional process parameters such as the manner of pouring or tapping the molten metal into or out of the vessel (10);
that a calculation model is generated from at least some of the measured or ascertained data or parameters of the maintenance data, the production data, the wall thicknesses and the process parameters, by means of which these data or parameters are evaluated by means of calculations and subsequent analyses.

2. The method according to Claim 1, **characterised in that** the data are checked for plausibility after being recorded, and if there is a lack or an anomaly of one or more values, the latter are respectively corrected or deleted.

3. The method according to Claim 1 or 2, **characterised in that** after preferably individually checking the data, the latter are stored as an assembled, valid set of data.

4. The method according to any of the preceding Claims 1 to 3, **characterised in that** a reduced number is selected from the measured or ascertained data or parameters for the recurring calculations or analyses, this taking place dependently upon empirical values or by calculation methods.

5. The method according to Claim 4, **characterised in that** this selection of measured or ascertained data or parameters for the recurring calculations or analyses takes place by means of algorithms, for example a random feature selection.

6. The method according to Claim 4 or 5, **characterised in that** the other data that are not utilised any further are used for statistical purposes or for later recording of data.

7. The method according to any of the preceding Claims 1 to 6, **characterised in that** the wall thicknesses of the lining (12) are measured after a number of tappings, on the basis of these measurements on the one hand this calculation model making a decision regarding further use with or without repairs of the vessel.

8. The method according to any of the preceding Claims 1 to 7, **characterised in that** the calculation model is adapted from the measurements of the wall thicknesses of the lining (12) after a number of tappings by means of an analysis, for example a regression analysis, by means of which the wear can be calculated taking into account the collected and structured data.

9. The method according to Claim 8, **characterised in that** the model for this neural network is used for purposes of testing, in order to test or simulate process sequences from the latter and in order to make specific changes in actual operation on this basis.

10. The method according to any of the preceding Claims 1 to 9, **characterised in that** the metallurgical vessel (10), such as for example a converter, is divided into different sections (1 to 10) and this calculation model evaluates these sections independently of one another on the basis of all of the measured and ascertained data or parameters.

11. The method according to Claim 10, **characterised in that** the sections (1 to 10) are selected on the one hand distributed over the circumference of the vessel (10) and on the other hand over its height.

## Revendications

1. Procédé de détermination de l'état du revêtement réfractaire d'un récipient contenant du métal fondu, dans lequel on relève ou on mesure et exploite des données de ce revêtement (12) réfractaire, comme les matériaux, l'épaisseur de paroi, le type de montage et autre, **caractérisé en ce que** on rassemble en une vue d'ensemble les données mesurées ou déterminées suivantes d'un récipient (10) respectif et on les met en mémoire dans une structure de données, à savoir
> le garnissage réfractaire initial du revêtement (12) du récipient, comme des matériaux, des propriétés de matériau, des épaisseurs de paroi de briques et/ou de matériaux d'injection, sous la forme de données d'entretien;
> des données de production pendant l'utilisation, comme la quantité de masse fondue, la température, la composition de la masse fondue ou des scories et leur épaisseur, des temps de coulée, des courbes de température, des temps de traitement et/ou des paramètres métallurgiques;
> des épaisseurs de paroi du revêtement après l'utilisation d'un récipient (10), au moins aux endroits ayant le degré d'usure le plus grand;
> des paramètres opératoires, comme le type de remplissage et de coulée du métal fondu, dans ou hors du récipient (10);
**en ce qu'**à partir d'au moins une partie des données ou paramètres mesurés ou déterminés des données d'entretien, des données de production, des épaisseurs de paroi, ainsi que des paramètres opératoires, on établit un modèle de calcul, au moyen duquel on exploite ces données ou paramètres par des calculs et par des analyses qui s'ensuivent.

2. Procédé suivant la revendication 1, **caractérisé en ce que** l'on contrôle la vraisemblance des données après leur détection et en présence d'une insuffisance, d'un défaut de l'une des valeurs ou de plusieurs valeurs, on les corrige ou on les efface.

3. Procédé suivant la revendication 1 ou 2, **caractérisé en ce que** l'on met les données, après le contrôle, de préférence individuel, en mémoire en un jeu de données valables rassemblées.

4. Procédé suivant l'une des revendications précédentes 1 à 3, **caractérisé en ce que** l'on choisit un nombre réduit de données ou de paramètres mesurés ou déterminés pour les calculs ou les analyses récurrentes, cela s'effectuant en fonction de valeurs d'expérience ou par des méthodes de calcul.

5. Procédé suivant la revendication 4, **caractérisé en ce que** ce choix des données ou paramètres mesurés ou déterminés pour des calculs et analyses récurrents s'effectue au moyen d'algorithmes, par exemple d'une Random Feature Selection.

6. Procédé suivant la revendication 4 ou 5, **caractérisé en ce que** l'on utilise les autres données non utilisées davantage à des fins statistiques ou pour un enregistrement ultérieur de données.

7. Procédé suivant l'une des revendications précédentes 1 à 6, **caractérisé en ce que** la mesure des épaisseurs de paroi du revêtement (12) s'effectue après un nombre de coulées, dans lequel on décide, par le modèle de calcul, à partir de ces mesures, de continuer à utiliser le récipient avec des réparations ou sans réparation.

8. Procédé suivant l'une des revendications 1 à 7, **caractérisé en ce que** l'on adapte, à partir des mesures des épaisseurs de paroi de revêtement (12), après un certain nombre de coulées, au moyen d'une analyse, par exemple d'une analyse par régression, le modèle de calcul par lequel on peut calculer l'usure en tenant compte des données rassemblées et structurées.

9. Procédé suivant la revendication 8, **caractérisé en ce que** l'on utilise le modèle pour ce réseau neuronal à des fins de test, afin d'en tester ou d'en simuler des déroulements opératoires, pour en effectuer des modifications ciblées en fonctionnement réel.

10. Procédé suivant l'une des revendications précédentes 1 à 9, **caractérisé en ce que** l'on subdivise le récipient (10) métallurgique, comme par exemple un convertisseur, en diverses sections (1 à 10) et on effectue, par ce modèle de calcul, pour ses diverses sections, des évaluations indépendantes les unes des autres, à partir de tous les données et paramètres mesurés et déterminés.

11. Procédé suivant la revendication 10, **caractérisé en ce que** l'on choisit les sections (1 à 10) en les répartissant d'une part sur le pourtour du récipient (10) et d'autre part dans sa hauteur.
